# EUROPÄISCHE PATENTSCHRIFT

(11) **EP 2 488 304 B1**
(45) Veröffentlichungstag und Bekanntmachung des Hinweises auf die Patenterteilung: **02.10.2013**
(21) Anmeldenummer: 10742498.8
(22) Anmeldetag: 12.08.2010
(51) Int. Cl.: B02C 4/42

(54) **ROLLENPRESSE MIT VORRICHTUNG ZUM VORVERDICHTEN DES MAHLGUTES**
ROLLER PRESS COMPRISING A DEVICE FOR PRECOMPRESSING MATERIAL TO BE GROUND
PRESSE À ROULEAUX AVEC DISPOSITIF POUR LA PRÉCOMPRESSION DU PRODUIT MOULU

(30) Priorität: 17.10.2009 DE 202009014079 U
(43) Veröffentlichungstag der Anmeldung: 22.08.2012
(73) Patentinhaber: KHD Humboldt Wedag GmbH, 51067 Köln (DE)
(72) Erfinder: JESCHINOWSKI, Hans-Peter, 53721 Siegburg (DE)
(86) Internationale Anmeldenummer: PCT/EP2010/061750
(87) Internationale Veröffentlichungsnummer: WO 2011/045099

(56) Entgegenhaltungen:
- EP-A2- 0 208 947
- GB-A- 525 351
- GB-A- 853 375

## Beschreibung

Die Erfindung betrifft Rollenpresse zur Hochdruckzerkleinerung von Mahlgut in einem Walzenspalt, aufweisend zwei gegenläufige Walzen, die einen Walzenspalt ausbilden, welchen das zu zerkleinernde Mahlgut bei der Zerkleinerung unter Hochdruck passiert und dabei im Walzenspalt einen Bruch im Gefüge des Mahlguts ausbildet, und eine Aufgabevorrichtung, die das Mahlgut gleichmäßig auf den Walzenspalt aufgibt, wobei das Volumen des aufgegebenen Mahlguts eine Kompaktionszone ausbildet, die von etwa der Mitte des Walzenspaltes bis kurz über die Mitte des Walzenspaltes reicht.

Nach Schönert, DE 27 08 053 C3, ist es bekannt, zur Zerkleinerung von sprödem Material, dieses durch Hochdruckbeanspruchung im Walzenspalt einer Hochdruckrollenpresse zu sogenannten Schülpen zu pressen, wobei das gesamte Materialgefüge bricht und dadurch in viele kleine Bruchstücke zerteilt wird. Diese Hochdruckzerkleinerung im Walzenspalt unterscheidet sich von der Zerkleinerung durch Scheren oder Reiben, wie es in einer herkömmlichen Mühle passiert, weil es primär auf die Druckbeanspruchung ankommt. Damit die korrespondierende Hochdruckwalzenpresse bestimmungsgemäß arbeiten kann, ist es wichtig, dass der Walzenspalt gleichmäßig mit Mahlgut beaufschlagt wird, denn bei einer ungleichmäßigen Beaufschlagung wechselt die Hochdruckrollenpresse in den Betriebszustand eines herkömmlichen Brechers, dessen Zerkleinerungswirkung anders ist als die einer gleichmäßig mit Mahlgut beaufschlagten Hochdruckwalzenpresse. Sofern das Mahlgut inhomogen mit Luft durchsetzt ist, bietet sich dem Mahlgut bei der Passage durch den Walzenspalt die Möglichkeit, in den Luftraum auszuweichen und so dem hohen Druck im Walzenspalt auszuweichen, wodurch die Zerkleinerungsleistung der Hochdruckwalzenpresse erheblich verringert wird. Des Weiteren kann dadurch die Hochdruckwalzenpresse veranlasst werden, ungleichmäßig zu laufen, in dem die Walzen eine Rotationsschwingung ausführen, weil der Antrieb der Rollenpressenwalzen wiederholend gebremst wird und wieder frei läuft.

Um den Walzenspalt gleichmäßig mit Mahlgut zu beaufschlagen, sind Aufgabevorrichtungen für Mahlgut in einer Hochdruckrollenpresse bekannt, die den Zufluss des Mahlguts geregelt variieren, so dass sich ein konstanter Schüttkegel im Raum zwischen den beiden gegenläufigen Rollenpressenwalzen ausbildet. Beispielsweise wird bei der EP-A-0208947 das Mahlgut über eine Förderschnecke einer Vorkompression unterworfen. Je nach Art und Konsistenz des Mahlgutes reicht diese Art der Beaufschlagung des Walzenspaltes aber nicht aus, um einen vibrationsfreien Lauf der Rollenpressenwalzen zu gewährleisten und um eine kontinuierliche Arbeitsweise der gesamten Zerkleinerungsmaschine als Hochdruckwalzenpresse aufzuzeigen. Ungleichmäßige Kornverteilung im Mahlgut und Lufteinschlüsse in der Schüttung sind durch eine alleinige Regelung des Schüttkegels im Raum zwischen den gegenläufigen Walzen nicht immer in genügendem Maße zu vergleichmäßigen. Aufgabe der Erfindung ist es daher, das Einzugsverhalten einer Hochdruckrollenpresse zu verbessern.

Die erfindungsgemäße Aufgabe wird dadurch gelöst, dass eine Vorrichtung zum Vorverdichten in Form einer Vibrationsvorrichtung oberhalb der Kompaktionszone angeordnet ist und in die Kompaktionszone hineinragt.

Weitere vorteilhafte Ausgestaltungen der Erfindung sind in den Unteransprüchen angegeben.

Erfindungswesentlich ist, dass das auf die Rollenpresse beaufschlagte Mahlgut kurz vor und während des Eintritts in die Kompaktionszone, die keine sehr scharfe Begrenzungslinie hat, verdichtet wird, in dem eingeschlossene Luft aus dem Mahlgut ausgetrieben wird. Die Kompaktionszone reicht von der Walzenspaltmitte in einen Bereich über den Walzenspalt wo der Einzug des Mahlguts durch nach unten verschwindendes Mahlugt zu einer Fließbewegung führt, wobei sich das freie Volumen des Mahlgutes verringert und dadurch sich die Dichte des Mahlguts erhöht. Um diesen Effekt zu unterstützen, ist es vorgesehen, dass genau dort eine Vorrichtung zum Vorverdichten angeordnet ist.

In bevorzugter Form ist die Vorrichtung zum Verdichten ein Vibrationsstab, der das lockere Mahlgut in Schwingung versetzt, wobei die einzelnen Mahlgutpartikel durch die Schwingung nach unten in Richtung des Walzenspaltes fallen und im Mahlgut dispergierte Luft aus dem Mahlgut nach oben in die freie Atmosphäre entweicht. Neben der Vorverdichtung hat die Vibrationsvorrichtung auch die Wirkung, dass das Mahlgut besser fließt, weil durch die Vibration die Mahlgutpartikel in einer fließbettähnlichen Bewegung gehalten werden.

Die Vibrationsvorrichtung kann aus in etwa vertikaler Richtung in die Kompaktionszone hineinragenden Vibrationsstäben bestehen, wobei je nach Breite der Mahlwalze, ein, zwei, drei oder mehr Vibrationsstäbe etwa parallel zueinander angeordnet sind. Alternativ dazu ist, es auch möglich, einen Vibrationsstab parallel zur Mittellinie des Walzenspalts auszurichten, der über seine Länge den Walzenspalt gleichmäßig vibrierend den Walzenspalt überdeckt.

Um die Wirkung der Vibrationsvorrichtung zu optimieren, ist es möglich, die Vibrationsintensität durch einen Regelkreis zu regeln, wobei als Eingangsparameter die Energieaufnahme der Vibrationsvorrichtung gewählt ist. Sofern die Energieaufnahme hoch oder höher als ein zuvor bestimmter Sollwert ist, bewirkt die Regelungsvorrichtung eine Verringerung der Vibrationsintensität, denn im verdichteten Material arbeitet der Vibrationsstab ohne weitere Verdichtungswirkung, so dass die Energieaufnahme erhöht ist. Die Verringerung der Vibrationsintensität hat zur Folge, dass im laufenden Betrieb der Rollenpresse neues, unverdichtetes Material nachfließt und somit sich die Energieaufnahme wieder verringert, was eine geringere Dichte des Mahlguts über und am Anfang der Kompaktionszone anzeigt. Die Regelungsvorrichtung regelt in diesem Fall die Vibrationsvorrichtung wieder in einen Betriebszustand mit erhöhter Intensität, bis sich ein stationäres Gleichgewicht zwischen Vibrationsintensität der Vibrationsvorrichtung und deren Energieaufnahme, aus dem die Mahlgutdichte ableitbar ist, einstellt.

Neben der Energieaufnahme der Vorrichtung zur Verdichtung selbst, ist es auch zielführend, die Energieaufnahme des Walzenantriebes zu nutzen, denn eine erhöhte Energieaufnahme zeigt eine hohe Dichte des Mahlguts an und eine geringere, notwendige Antriebsleistung zeigt eine geringere Dichte des Mahlguts an. Bei diesem Regelprinzip ist darauf zu achten, dass Durchgänge von größeren Mahlgutpartikeln oder nicht durch Hochdruck zerkleinerbare Materialien, wie Metallstücke, die eine kurzzeitige erhöhte Energieaufnahme des Mahlwalzenantriebs erzeugen, in die Regelschleife eingehen, um dadurch ein Ausbreiten der Störung durch die Passage des nicht zerkleinerbaren Mahlgutpartikels in der Rollenpresse zu verhindern.

Noch eine weitere Regeleingangsgröße ist die Mahlwalzengeschwindigkeit. Je schneller die Rollenpressenwalze rotiert, desto intensiver muss die Vorrichtung zur Verdichtung arbeiten, hier der Vibrationsstab vibrieren, um das nun schneller in den Walzenspalt fließende Mahlgut in kürzerer Zeit zu verdichten.

In besonderer Ausgestaltung der Erfindung ist vorgesehen, dass die Vibrationsvorrichtung manuell ausgelöst werden kann, um bei möglichen Störungen der Rollenpressenwalze oder bei blockiertem Fluss des Mahlguts die Vibrationsvorrichtung auszulösen, wodurch seinerseits der Materialfluss des Mahlguts wieder ausgelöst wird.

Die Erfindung wird anhand der folgenden Figuren näher erläutert. Es zeigen:
- Figur 1: eine skizzierte Seitenansicht auf die eine Hochdruckrollenpresse,
- Figur 2: die Hochdruckrollenpresse aus Figur 1 in einer Ansicht von unten.

In Figur 1 ist eine erfindungsgemäße Hochdruckrollenpresse 1.

In Figur 1 ist eine erfindungsgemäße Hochdruckrollenpresse 10 abgebildet, in welcher durch Schraffur/Punktierung angedeutetes Mahlgut aus einem kontinuierlich befüllten Vorbunker 11 über mindestens einen Materialaufgabeschacht 12, 12' in den Raum zweier gegenläufiger, in einem Maschinenrahmen 13 gelagerter Rollenpressenwalzen 14, 14' geleitet wird. Aus diesem Raum zwischen den Rollenpressenwalzen 14, und 14' wird sodann das Mahlgut in die Kompaktionszone 15 gezogen, wo es zunächst verdichtet und anschließend zwischen den Rollenpressenwalzen 14, 14' durch Hochdruckbeanspruchung zerkleinert wird, wobei sich zunächst aus zerkleinertem Material aggregierte Schülpen 16 ausbilden, die in stückiger, aber leicht zerfallender Form anfallen. Um bei der Passage des Mahlgutes vom Materialaufgabeschacht 12, 12' bis in die Kompaktionszone 15 das Mahlgut für einen gleichmäßigen lauf der Hochdruckrollenpresse 10 weiter zu verdichten, ist erfindungsgemäß vorgesehen, eine Vorrrichtung zur Verdichtung des Mahlguts in Form mindestens eines Vibrationsstabes 17 in die Kompaktionszone hineinreichen zu lassen, wodurch das Mahlgut vor Passage des Walzenspaltes verdichtet wird. Der mindestens eine Vibrationstab 17 kann allein, zu zweit, zu dritt oder auch in Form einer ganzen Batterie von vertikal in die Kompaktionszone 15 hineinreichende Vibrationsstäbe ausgeführt wein oder alternativ als ein Vibrationsstab, der parallel zur Mittelinie des Walzenspaltes ausgerichtet ist und einen gleichmäßigen vibrierenden Bereich über dem Walzenspalt erzeugt, wodurch das in den Walzenspalt hineinfließende Mahlgut durch eine fließbettähnliche Bewegung der Mahlgutpartikel verdichtet wird, in dem die dispergiert eingeschlossene Luft aus dem Mahlgut entweicht.

In Figur 2 ist eine Ansicht auf die erfindungsgemäße Hochdruckrollenpresse 10 in einer Ansicht von unten dargestellt, wobei zwischen den beiden in Maschinenrahmen 13 gelagerten Rollenpressenwalzen 14, 14' die vertikal in die Kompaktionszone hineinreichenden Umfangsprofile der Vibrationsstäbe 17 als Kreise zu erkennen sind. Die Vibrationsstäbe 17 reichen dabei nicht in den Walzenspalt hinein, sondern reichen nur bis in die Kompaktionszone, wo das Mahlgut aufgrund des Einzuges in den sich zwischen den Rollenpressenwalzen 14, 14' verjüngenden Bereich beginnt, sich zu verdichten. Genau an dieser Stelle ist die verdichtende Wirkung der Vibrationsstäbe als Vorrichtung zur Vorverdichtung am größten.

### BEZUGSZEICHENLISTE

| | | | |
|---|---|---|---|
| 1 | Hochdruckrollenpresse | 14 | Rollenpressenwalze |
| 11 | Vorbunker | 15 | Kompaktionszone |
| 12 | Materialaufgabeschacht | 16 | Schülpe |
| 13 | Maschinenrahmen | 17 | Vibrationsvorrichtung |

## Patentansprüche

1. Rollenpresse (10) zur Hochdruckzerkleinerung von Mahlgut in einem Walzenspalt, aufweisend
- zwei gegenläufige Walzen (14, 14'), die einen Walzenspalt ausbilden, welchen das zu zerkleinernde Mahlgut bei der Zerkleinerung unter Hochdruck passiert und dabei im Walzenspalt einen Bruch im Gefüge des Mahlguts ausbildet, und
- eine Aufgabevorrichtung (11, 12), die das Mahlgut gleichmäßig auf den Walzenspalt aufgibt, wobei das Volumen des aufgegebenen Mahlguts eine Kompaktionszone (15) ausbildet, die von etwa der Mitte des Walzenspaltes bis kurz über die Mitte des Walzenspaltes reicht,
**dadurch gekennzeichnet, dass**
eine Vorrichtung zum Vorverdichten des Mahlguts in Form einer Vibrationsvorrichtung (17) oberhalb der Kompaktionszone (15) angeordnet ist und in die Kompaktionszone (15) hineinragt.

2. Rollenpresse nach Anspruch 1,
**dadurch gekennzeichnet, dass**
die Vibrationsvorrichtung in Form von mindestens einem Vibrationsstab (17), bevorzugt von mindestens drei, bevorzugt zueinander parallel verlaufenden, Vibrierstäben (17) in etwa vertikaler Richtung in die Kompaktionszone (15) hineinreichen.

3. Rollenpresse nach Anspruch 1,
**dadurch gekennzeichnet, dass**
die Vibrationsvorrichtung in Form mindestens eines Vibrierstabes (17) in horizontaler Richtung parallel zur Mittellinie des Walzenspaltes in die Kompaktionszone (15) hininreicht.

4. Rollenpresse nach einem der Ansprüche 1 bis 3,
**dadurch gekennzeichnet, dass**
die Vibrationsvorrichtung (17) eine Regelvorrichtung aufweist, welche die Vibrationsintensität nach deren aufgenommener Energie zum Betrieb regelt, wobei eine erhöhte Energieaufnahme in einer Verringerung der Vibrationsintensität und eine verringerte Energieaufnahme in einer Erhöhung der Vibrationsintensität resultiert.

5. Rollenpresse nach Anspruch 4,
**dadurch gekennzeichnet, dass**
die Regelvorrichtung zusätzlich nach der Energieaufnahme des Walzenantriebs regelt, wobei eine erhöhte Energieaufnahme des Walzenantriebs in einer Verringerung der Vibrationsintensität und eine verringerte Energieaufnahme in einer Erhöhung der Vibrationsintensität resultiert.

6. Rollenpresse nach einem der Ansprüche 4 oder 5,
**dadurch gekennzeichnet, dass**
die Vibrationsvorrichtung (17) zusätzlich nach der Rotationsgeschwindigkeit der Rollenpressenwalzen (14, 14') geregelt wird, wobei eine erhöhte Walzengeschwindigkeit in einer Erhöhung der Vibrationsintensität und eine verringerte Walzengeschwindigkeit in einer Verringerung der Vibrationsintensität resultiert.

7. Rollenpresse nach einem der Ansprüche 1 bis 6
**dadurch gekennzeichnet, dass**
eine manuelle Auslösevorrichtung für die Vibrationsvorrichtung (17) vorgesehen ist.

## Claims

1. Roller press (10) for high-pressure comminution of material to be ground in a nip, comprising
- two contra-rotating rolls (14, 14'), which form a nip through which the material to be ground passes under high pressure during comminution and forms a break in the structure of the material to be ground in the nip, and
- a feed device (11, 12), which feeds the material to be ground to the nip evenly, the volume of material to be ground that is fed in forming a compaction zone (15), which reaches from approximately the centre of the nip as far as shortly beyond the centre of the nip,
**characterized in that**
a device for pre-compressing the material to be ground, in the form of a vibration device (17), is arranged above the compaction zone (15) and projects into the compaction zone (15).

2. Roller press according to Claim 1,
**characterized in that**
the vibration device, in the form of at least one vibrating rod (17), preferably at least three vibrating rods (17) extending in parallel, reaches into the compaction zone (15) in an approximately vertical direction.

3. Roller press according to Claim 1,
**characterized in that**
the vibration device, in the form of at least one vibrating rod (17), reaches into the compaction zone (15) in the horizontal direction parallel to the centre line of the nip.

4. Roller press according to one of Claims 1 to 3,
**characterized in that**
the vibration device (17) has a control device which controls the vibration intensity in accordance with the energy consumed by the latter for operation, an increased consumption of energy resulting in a reduction in the vibration intensity and a reduced consumption of energy resulting in an increase in the vibration intensity.

5. Roller press according to Claim 4,
**characterized in that**
the control device additionally controls in accordance with the energy consumption of the roll drive, an increased energy consumption of the roll drive resulting in a reduction in the vibration intensity and a reduced energy consumption resulting in an increase in the vibration intensity.

6. Roller press according to either of Claims 4 and 5,
**characterized in that**
the vibration device (17) is additionally controlled in accordance with the rotational speed of the roller press rolls (14, 14'), an increased roll speed resulting in an increase in the vibration intensity and a reduced roll speed resulting in a reduction in the vibration intensity.

7. Roller press according to one of Claims 1 to 6,
**characterized in that**
a manual triggering device for the vibration device (17) is provided.

## Revendications

1. Presse à rouleaux (10) pour le broyage à haute pression de matière à moudre dans une emprise de rouleaux, comprenant
- deux rouleaux (14, 14') tournant en sens inverse, qui forment une emprise de rouleaux, dans lesquels la matière à moudre à broyer passe lors du broyage à haute pression et il se produit en l'occurrence dans l'emprise des rouleaux une cassure de la texture de la matière à moudre, et
- un dispositif d'alimentation (11, 12), qui distribue la matière à moudre uniformément sur l'emprise des rouleaux, dans laquelle le volume de la matière à moudre distribuée forme une zone de compactage (15), qui s'étend depuis environ le milieu de l'emprise des rouleaux jusqu'un peu au-delà du milieu de l'emprise des rouleaux,
**caractérisée en ce qu'**un dispositif de précompactage de la matière à moudre sous la forme d'un dispositif vibrant (17) est disposé au-dessus de la zone de compactage (15) et pénètre dans la zone de compactage (15).

2. Presse à rouleaux selon la revendication 1, **caractérisée en ce que** le dispositif vibrant pénètre en direction sensiblement verticale dans la zone de compactage (15) sous la forme d'au moins une tige vibrante (17), de préférence d'au moins trois tiges vibrantes (17) s'étendant de préférence parallèlement l'une à l'autre.

3. Presse à rouleaux selon la revendication 1, **caractérisée en ce que** le dispositif vibrant pénètre dans la zone de compactage (15) sous la forme d'au moins une tige vibrante (17) dans une direction horizontale parallèle à l'axe de l'emprise des rouleaux.

4. Presse à rouleaux selon l'une quelconque des revendications 1 à 3, **caractérisée en ce que** le dispositif vibrant (17) présente un dispositif de réglage, qui règle l'intensité de vibration selon l'énergie consommée pour son fonctionnement, dans laquelle une consommation d'énergie accrue conduit à une diminution de l'intensité de vibration et une consommation d'énergie réduite conduit à une augmentation de l'intensité de vibration.

5. Presse à rouleaux selon la revendication 4, **caractérisée en ce que** le dispositif de réglage règle en outre selon la consommation d'énergie de l'entraînement des rouleaux, dans laquelle une consommation d'énergie accrue de l'entraînement des rouleaux conduit à une diminution de l'intensité de vibration et une consommation d'énergie réduite conduit à une augmentation de l'intensité de vibration.

6. Presse à rouleaux selon l'une des revendications 4 ou 5, **caractérisée en ce que** le dispositif vibrant (17) est en outre réglé selon la vitesse de rotation des rouleaux (14, 14') de la presse à rouleaux, dans laquelle une vitesse accrue des rouleaux conduit à une augmentation de l'intensité de vibration et une vitesse réduite des rouleaux conduit à une diminution de l'intensité de vibration.

7. Presse à rouleaux selon l'une quelconque des revendications 1 à 6, **caractérisée en ce qu'**il est prévu un dispositif de déclenchement manuel pour le dispositif vibrant (17).
